# EUROPÄISCHE PATENTANMELDUNG

(11) **EP 1 870 636 A1**
(43) Veröffentlichungstag der Anmeldung: **26.12.2007**
(21) Anmeldenummer: 06747738.0
(22) Anmeldetag: 03.04.2006
(51) Int. Cl.: F23D 14/20, F23D 14/30, F23G 7/06

(54) **RAUCHFREIES VERFAHREN ZUM VERBRENNEN VON GASEN IN EINER FACKELANLAGE**

(30) Priorität: 08.04.2005 RU 2005110256
(71) Anmelder: Parfenov, Leonid Nikolaevich, Voronezh 394004 (RU)
(72) Erfinder: Parfenov, Leonid Nikolaevich, Voronezh 394004 (RU)
(74) Vertreter: Jeck, Anton
(86) Internationale Anmeldenummer: PCT/RU2006/000159
(87) Internationale Veröffentlichungsnummer: WO 2006/107241

(57) **Zusammenfassung**

Die Erfindung betrifft ein Verfahren zur Verbrennung von Gasen an einer Fackel- oder anderen Anlage und kann in der Öl-, Gas-, Petrochemie-, Chemie-, Kokereiindustrie und in anderen Industriebranchen verwendet werden, in denen eine thermische Gasentgiftung durchgeführt wird, wenn eine Entsorgung während der verfahrenstechnischen Abläufe und/oder beim Notausstoß in die Atmosphäre nicht möglich ist.

Die Aufgabe der Erfindung besteht darin, eine rauchlose Verbrennung von Brenngasen mit veränderlichen Parametern an der Fackelanlage ohne Zwangszuführung von Wasserdampf und/oder Luft und/oder Wasser sicherzustellen. Die veränderlichen Parameter umfassen den Verbrauch, den Gehalt und den Druck unterschiedlicher Fackelsysteme.

## Beschreibung

Die Erfindung betrifft ein Verfahren zur Verbrennung von Gasen an einer Fackel- oder anderen Anlage. Sie kann in der Öl-, Gas-, Petrochemie-, Chemie-, Kokereiindustrie und in anderen Industriebranchen verwendet werden, in denen eine thermische Gasentgiftung durchgeführt wird, wenn eine Entsorgung während der verfahrenstechnischen Abläufe und/oder beim Notausstoß in die Atmosphäre nicht möglich ist.

Die Regelvorschriften im Bereich des Umweltschutzes fordern, dass die Gase rauchlos (ohne Bildung von Ruß) mit einem minimalen Gehalt an Kohlenoxid (CO) im Verbrennungsprodukt verbrannt werden.

Bekannt ist, dass eine rauchlose Verbrennung der Gase in den traditionellen Fackelanlagen nur bei der Einhaltung eines geringen Auslegungsbereichs für den Gasverbrauch möglich ist. In der Regel handelt es sich um einen minimalen, kontinuierlichen Verbrauch. Bei der Erhöhung des Gasverbrauchs (bis zu einer bestimmten Grenze) wird eine rauchlose Verbrennung der Gase durch eine Zwangszuführung von Energien (Dampf oder/oder Luft oder/oder Wasser) sichergestellt. Der Dampf wird zur Erhöhung der Turbulenz zugeführt. Die Luft sorgt für die Vollständigkeit der Verbrennung. Wasser wird ebenso für die Erhöhung der Gasturbulenz durch den erzeugenden Dampf zugeführt. Der Dampf erhöht das Volumen des verdunstbaren Wassers mindestens um das 1700-fache (I. I. Strezhewskij, A. I. Elnatanow, "Fackelanlagen", Moskau, in "Chimija", 1989, S. 39, 40, 59).

Bekannt ist ein Verfahren zur rauchlosen Verbrennung von Gasen mit der Anwendung einer Sperrvorrichtung mit einem variierbaren Durchmesser. Die Sperrvorrichtung erzeugt eine Druckdifferenz im oberen Teil des Fackelkopfs. Dadurch wird eine berechnete Geschwindigkeit des Gasausflusses in die Verbrennungszone sichergestellt (Patent RU 2 248 502).

Der Mangel des letztgenannten Verfahrens besteht in Folgendem. Die rauchlose Verbrennung der Gase an der Fackelanlage erfolgt unter einem veränderlichen Verbrauch und unter unterschiedlichen Zusammensetzungen. Diese Verbrennung wird durch einen erhöhten Druck des berechneten Druckbereichs für Gase im Fackelkopf unter der Gassperre sichergestellt. Dabei wird eine bewegliche Sperrvorrichtung Zuhilfe genommen. Diese Sperrvorrichtung erschwert die Verbrennung der Gase innerhalb der Niederdrucksysteme, wenn diese Systeme keinen ausreichenden Überdruck aufweisen. Der Überdruck ist zur Erzeugung der Geschwindigkeit der rauchlosen Verbrennung und der kontinuierlichen Verbrennung von geringen Gasvolumen (Spül- und Absperrgase, kontinuierliche Prozessemissionen) erforderlich. Das gilt, wenn der Druck dieser geringen Gasvolumen kleiner als der Auslegungsdruck im Hochdruck-Fackelsystem ist.

Die Aufgabe der Erfindung besteht darin, eine rauchlose Verbrennung von Brenngasen mit veränderlichen Parametern an der Fackelanlage ohne Zwangszuführung von Wasserdampf und/oder Luft und/oder Wasser sicherzustellen. Die veränderlichen Parameter umfassen den Verbrauch, den Gehalt und den Druck unterschiedlicher Fackelsysteme.

Die genannte Aufgabe wird folgenderweise gelöst. Die zu verbrennenden Gase weisen einen veränderlichen Gehalt und Verbrauch auf. Diese Gase strömen aus dem Brennerkopf einer Fackelanlage in die Brennzone hinaus. Die Gase weisen beliebige, regelbare bzw. gleichbleibende, berechnete Geschwindigkeiten von 1m/s bis zu Hunderten und Tausenden m/s auf. Das wird dadurch erreicht, dass im Kopf (und in der Fackelanlage) ein berechneter Gesamtüberdruck von 0,00001 MPa bis 30,0 MPa erzeugt wird. Dieser berechnete Gesamtüberdruck bezieht sich auf diesen Gehalt und Verbrauch der Gase und weist eine kinetische Natur und eine statische Natur auf. Bei den Gasaustrittsgeschwindigkeiten ab 1 m/s bis zu 3-8 Schallgeschwindigkeiten werden die notwendige Turbulenz des Stroms und der notwendige Durchmesser für die Zuführung der Umluft erzeugt. Diese Geschwindigkeiten sind für den unterschiedlichen Verbrauch und Gehalt des Gases notwendig, wobei diese Parameter vorher für diese Zeit nicht bestimmt wurden. Die besagte Turbulenz sowie der bestimmte Durchmesser sorgen für das erforderliche Gas-Luft-Verhältnis. Die Gase strömen aus dem Brennerkopf unter einem Winkel von minimal -160° bis maximal +160° in Bezug auf die Strömungsachse der brennbaren Gase hinaus. Dabei stellt die Form der begrenzten Stärke der Turbulenzströme dieser Gase eine Vergrößerung des Querschnitts beim Einfangen der frischen Außenluft sicher. Gleichzeitig wird auch ermöglicht, das Löschen der Flamme zu vermeiden. Das hängt damit zusammen, dass die Erhöhung des Gasverbrauchs (bzw. der Geschwindigkeit) von der Stelle des Gasaustritts gleichzeitig mit einer Bremsung des Gasstroms, einer Verminderung der Stromgeschwindigkeit und einer Erhöhung des Volumens erfolgt. Beim Austritt aus dem Einsatz bzw. den Einsätzen wirkt bzw. wirken der Gasstrom bzw. die Gasströme mit den Gasströmen aus den Unterdrucksystemen zusammen. Danach erfolgt der Ausstoß des Gasstroms bzw. der Gasströme. Dabei weist dieser Gasstrom bzw. weisen diese Gasströme eine hohe kinetische Energie auf. Durch den Ausstoß wird die Geschwindigkeit der Gase bis zu einem Wert erhöht, der für eine rauchlose Verbrennung notwendig ist. Es sind Durchgänge im Fackelsystem für Gase mit einer hohen Energie in die Brennzone vorgesehen. Dabei strömen die Gase an einer beweglichen Gas-Spaltsperre vorbei.

In Fig. 1 ist die Funktion der Fackelanlage dargestellt. Diese Fackelanlage dient zur Ausführung des Verfahrens zur rauchlosen Verbrennung von Gasen. Die Verbrennung erfolgt mit folgenden, variablen Parametern: dem Verbrauch, der Zusammensetzung und dem Druck mehrerer Fackelsysteme mit unterschiedlichen Drücken. Die Verbrennung wird ohne Zwangszuführung von Wasserdampf und/oder Luft und/oder Wasser vorgenommen.

Die zu verbrennenden Gase 5 mit einer hohen Energie werden in ein Bohrloch einer Fackel 1 (hier einer koaxialen Fackel) zugeführt. Die Zuführung erfolgt über ein gesondertes Durchgangsrohr 2 aus der Fackelanlage. Die Gase aus den Unterdruck-Fackelsystemen werden zur Verbrennung über getrennte Durchgangsrohre 3 und/oder 4 bis n zugeführt. Der obere Teil des Durchgangrohrs 2 für die Fackel 1 ist mit einem Einsatz (oder Einsätzen) 6 versehen. In Fig. 1 ist eine der Varianten dargestellt, in der der Einsatz 6 rechteckig ausgebildet ist. Der Einsatz 6 (Einsätze) richtet und bildet die Ströme der verbrennbaren Gase 7 aus. Wenn es keinen Gasstrom 5 aus der Fackelanlage gibt, wird der Austritt der Gase aus dem Einsatz 6 durch einen beweglichen Teil, d.h. durch eine Gassperre 8 (Regeleinrichtung), geschlossen. Bei einer Erhöhung des Verbrauchs der Gase 5 wird der Druck in der Gassperre 8 auch erhöht. Die Gassperre 8 vergrößert den Spalt zwischen dem Einsatz 6 und der

Gassperre 8 (die untere Stellung ist gestrichelt gezeichnet).

Die Druckerhöhung des Gases 5 verursacht:
- eine Erhöhung der Geschwindigkeit (bis zur berechneten Grenze) des Gasaustritts 7 aus dem Brennerkopf,
- eine Vergrößerung der geometrischen Abmessungen des Gasstroms,
- eine Vergrößerung der Kontaktfläche der Flammenfackel mit der Außenluft und der Turbulenz der Gasströme 7.

Die Gasströme 7 mit hoher, kinetischer Energie wirken mit den Strömen der brennbaren Gase niedriger Geschwindigkeiten 9, 10, ... n zusammen, stoßen sie aus und stoßen die letztgenannten Gase mit einer erhöhten Geschwindigkeit aus. Die erhöhte Geschwindigkeit ist der Menge der Gase mit hoher, kinetischer Energie und der Geschwindigkeiten der Gase 5 mit hoher, kinetischer Energie und Gase 9, 10, ... n mit niedriger, kinetischer Energie direkt und der Menge der Gase mit niedriger, kinetischer Energie indirekt proportional. In diesem Einzellfall wird der Gesamtdruck (kinetische Druck und statische Druck) unter der beweglichen Gassperre 8 mit Hilfe eines Gewichts 11 am Zug 12 (mit Hilfe der Gravitation) geregelt. Somit wird auch die Größe des Spalts an der Stelle des Gasaustritts mittels des Gewichts 11 am Zug 12 eingestellt. Die Regelung des veränderlichen Werts des Spalts ist auch mit Hilfe einer Feder- und/oder Hebeleinrichtung und/oder eines pneumatischen und/oder elektromagnetischen und/oder anderen bekannten Antriebsverfahren möglich.

Der Druck innerhalb des Fackelsystems kann niedriger sein, als es zur Sicherstellung der Verbrennung von größeren Mengen an Gas erforderlich ist. Um in diesem Fall die Gase mit geringen Verbrauchswerten (beispielsweise Spül- oder Sperrgase oder kontinuierliche Prozessemissionen) bei einem niedrigeren Druck verbrennen zu können, werden Durchgangsrohre 13 bzw. wird ein Durchgangsrohr 13 für die Gase vorgesehen. Diese Durchgangsrohre 13 führen die Gase an der beweglichen Spalt-Gassperre 8 vorbei in die Brennzone.

Die Anwendung des oben genannten Verfahrens zur Verbrennung der Gase schließt einen Energieaufwand in Form der Zwangszuführung von Dampf und/oder Luft und/oder Wasser aus. Sie verbessert die Qualität der Verbrennung der Gase und verbessert die ökologischen Kennwerte der Umgebungen, da die Bildung von giftigem Kohlenoxid (Stickoxid CO) um das Hundert- und Tausendfache vermindert wird.

## Patentansprüche

1. Verfahren zur rauchlosen Verbrennung von Gasen in einer Fackelanlage,
**dadurch gekennzeichnet, dass**
- die brennbaren Gase mit einem veränderlichen Gehalt und/oder Verbrauch und/oder Druck aus dem Brennerkopf der Fackelanlage in die Brennzone mit beliebigen, notwendigen, regelbaren und berechneten Geschwindigkeiten ab 1m/s bis zu 3-8 Schallgeschwindigkeiten durch Beeinflussung mittels einer beweglichen Gassperre, vorzugsweise einer geregelten Gassperre, und mit einem Gesamtdrucks (kinetisch Druck und statischer Druck) des brennbaren Gases ab 0,00001 MPa bis 30,0 MPa proportional zur notwendigen Geschwindigkeit des Gasstroms ausströmen und
- die brennbaren Gase mit niedriger, kinetischer Energie anderer Fackelsysteme durch Gase mit hoher, kinetischer Energie ausgestoßen werden, damit die Gase hoher, kinetischer Energie zur Brennzone an der beweglichen Gassperre vorbei unter den Unterdrücken der Hochdruck-Fackelsysteme durchströmen können.
